# EUROPÄISCHE PATENTSCHRIFT

(11) **EP 0 998 542 B1**
(45) Veröffentlichungstag und Bekanntmachung des Hinweises auf die Patenterteilung: **25.09.2002**
(21) Anmeldenummer: 98940145.0
(22) Anmeldetag: 06.07.1998
(51) Int. Cl.: C10B 37/02, C10B 27/04

(54) **VORRICHTUNG UND VERFAHREN ZUM ABDICHTEN EINER PLANIERTÜRÖFFNUNG EINER KOKSOFENKAMMER**
DEVICE AND METHOD FOR SEALING LEVELLING DOOR APERTURE OF A COKE OVEN CHAMBER
DISPOSITIF ET PROCEDE POUR ETANCHEIFIER UN JOUR DE PORTE A NIVELAGE D'UNE CHAMBRE DE FOUR A COKE

(30) Priorität: 08.07.1997 DE 19729032
(43) Veröffentlichungstag der Anmeldung: 10.05.2000
(73) Patentinhaber: Deutsche Montan Technologie GmbH, 45307 Essen (DE)
(72) Erfinder: GIERTZ, Hans-Josef, D-40880 Ratingen (DE); CYRIS, Friedrich-Wilhelm, D-47051 Duisburg (DE); HUHN, Friedrich, D-40882 Ratingen (DE); LIESEWITZ, Franz, D-45468 Mülheim (DE)
(86) Internationale Anmeldenummer: EP9804157
(87) Internationale Veröffentlichungsnummer: WO99002625

(56) Entgegenhaltungen:
- DE-A- 2 364 458
- DE-A- 3 340 067
- FR-A- 886 880
- FR-A- 2 320 345
- US-A- 3 821 088
- US-A- 4 264 263

## Beschreibung

Die Erfindung betrifft eine Vorrichtung und ein Verfahren zum Abdichten einer Planiertüröffnung einer Koksofenkammer gemäß dem Oberbegriff der Ansprüche 1 bzw 15.

Bei der Verkokung von Steinkohle wird üblicherweise die Kokskohle durch in der Kammerdecke befindliche Füllöcher in die Koksofenkammer eingefüllt. Bei dieser sogenannten Beschickung im Schüttbetrieb bilden sich unter den Füllöchern Schüttkegel, die während des Füllvorgangs mit einer Planiervorrichtung eingeebnet werden müssen, um den Kammerraum vollständig auszunutzen und unterhalb der Kammerdecke freien Abzugsraum für die Füllgase zu belassen.

Die zum Planieren erforderliche Vorrichtung mit einer von außen durch eine sogenannte Planiertüröffnung in die Ofenkammer einfahrbaren Planierstange ist üblicherweise auf der im Folgenden als Druckmaschine bezeichneten Koksausdrückmaschine montiert. Diese Druckmaschine ist längs der Koksofenbatterie von Koksofenkammer zu Koksofenkammer verfahrbar, um mit einer Druckstange den ausgegarten Kokskuchen aus der Ofenkammer zur gegenüberliegenden Koksofenseite hin hinauszudrücken und um danach beim erneuten Beschicken der Koksofenkammer die Kokskohle mittels der Planiervorrichtung einzuebnen. Ferner weist die Druckmaschine Betätigungsvorrichtungen zum Öffnen und Schließen bzw. Verriegeln der auf der Maschinenseite befindlichen Koksofenkammertüren und der die Planiertüröffnung verschließenden Planiertüren auf.

Aus der DE 33 40 067 C2 ist eine Abdichteinrichtung für die Planiertüröffnung mit einem dichtend an die Planiertüröffnung anschließbaren Gehäuse bekannt, von dem ein Überleitrohr zu einer benachbarten Koksofenkammer abzweigt.

Die DE-AS 11 27 868 offenbart eine Vorrichtung zur Vermeidung des Austretens der Füllgase durch die Planiertüröffnung mit einem die Planierstange umschließenden Rohr, dessen Länge etwa gleich dem Abstand zweier benachbarter Querstege der Planierstange ist.

In der US 22 68 316 werden Dichtbleche beschrieben, die den Spalt zwischen der Planiertüröffnung und de Planierstange während des Planierens abdichten.

Die US 4 264 263 offenbart ein Gehäuse zum Abdichten der Planiertüröffnung in dem die Lücken zwischen der Gehäusewand und der Planierstange mit beweglichen Walzen abgedichtet werden.

Es ist aus der DE 23 64 458 C3 bekannt, während des Planiervorganges ein Gehäuse, durch das die Planierstange geführt ist, an die Planiertüröffnuhg dichtend anzuschließen. Dieses Gehäuse ist sowohl mit einem Druckgebläse, als auch mit einem Sauggebläse verbunden. Mit dem Druckgebläse wird über Düsen Lüft in Richtung der Planiertüröffnung geblasen und dort mit dem Sauggebläse abgesaugt. Die Saugung ist mit einer Drossel derart einstellbar, dass außerhalb der Planiertüröffnung in dem Gehäuse ein Luftverschluss entstehen soll, der den Austritt von Gasen und Flammen aus der Planiertüröffnung verhindern soll. Auf diese Weise soll vor der Planiertüröffnung ein geschlossener Raum geschaffen werden, in dem sich ein Druck entsprechend dem Druck in der Koksofenkammer aufbaut, so dass entsprechend dem Druck in der Koksofenkammer aufbaut, so dass eine merkliche Druckdifferenz zwischen der Koksofenkammer und dem Raum vor der Planiertüröffnung nicht besteht. Durch diese Vorrichtung wird der Austritt von Füllgasen aus der Planiertüröffnung prinzipiell verhindert. Es ist jedoch ein großer apparativer Aufwand erforderlich. Die Einstellung der Saugung mit einer Drossel ist relativ ungenau, so daß unter Umständen Luft in die Koksofenkammer eingeblasen wird oder Füllgase aus der Koksofenkammer abgesaugt werden.

Der Erfindung liegt die Aufgabe zugrunde, einfache Vorrichtungen und Verfahren zur Verfügung zu stellen, die einen geschlossenen Raum außerhalb der Planiertüröffnung gewährleisten und damit die Emissionen von Füllgasen durch die Planiertüröffnung verhindern.

Diese Aufgabe wird hinsichtlich einer Vorrichtung durch die Merkmale der unabhängigen Vorrichtungsansprüche 1 und 9 sowie hinsichtlich eines Verfahrens durch den Patentanspruch 15 gelöst.

Weiterbildungen sind in den Unteransprüchen aufgeführt.

Die Erfindung beruht auf den Grundgedanken, daß der in der Koksofenkammer während des Füllens mit Kokskohle vorhandene Unterdruck auch im Bereich der Planiertür aufrechterhalten wird.

In einem Raumbereich vor der geöffneten oder vor und/oder in der Planiertüröffnung wird eine Abdichtung erzielt, die in ihrer Dichtfunktion einer geschlossenen Planiertür entspricht. Der Raumbereich vor und/oder in der Planiertüröffnung ist entweder durch strömungstechnische Maßnahmen, d. h. Herstellen von Druckgleichheit vor und hinter der Planiertüröffnung, wodurch eine Strömungstotzone erreicht wird, oder durch mechanische Abdichtungen der Planierstange möglich.

Das Sauggebläse nach Anspruch 1 wird - vorzugsweise - derart eingestellt, daß eine Strömung in dem Raum vor der Planiertüröffnung nicht mehr auftritt. Dadurch entsteht in dem Raum vor und/oder in der Planiertüröffnung eine strömungsmäßige Totzone. Die Strömung in diesem Raumbereich wird an einer Meßstelle gemessen und das Meßsignal wird zur Regelung oder Steuerung des Sauggebläses verwendet.

Es ist auch möglich das Sauggebläse so einzustellen, daß eine geringe Einsaugung von Umgebungsluft in die Koksofenkammer, die die Füllgasabsaugung nur gering beeinträchtigt, stattfinden kann. Auf jeden Fall treten auch bei dieser Fahrweise keine Füllgasemissionen an der Planiertüröffnung auf.

Es ist auch möglich den Ausgang des Sauggebläses mit einer benachbarten Koksofenkammer zu verbinden. Bei dieser Fahrweise wird der Unterdruck der benachbarten Koksofenkammer mitgenutzt. In diesem Fall wird die Saugung derart betrieben, daß Füllgase in den Nachbarofen gesaugt werden.

Gemäß Anspruch 3 wird der Raum vor der Planiertüröffnung durch mechanische Abdichtung derart geschlossen, daß keine Füllgase austreten können. Durch die Dichtbleche wird die Planierstange oben und unten abgedichtet. Die seitliche Abdichtung der Planierstange erfolgt durch Dichtleisten. Durch diese Abdichtung der Planierstange von außen wird in Kombination mit den Querstegen ein geschlossener Hohlkasten gebildet, da die Dichtbleche mindestens den Bereich von zwei Querstegen abdichten.

Die Dichtbleche können derart gelagert sein, daß sie auf den Seitenstegen, auf den Querstegen oder auf Seiten- und Querstegen der Planierstange aufliegen. Sie können jedoch auch mit einem Anpreßmittel, z. B. Federn gegen die Seitenstege der Planierstange gedrückt werden. Die Verstärkung der Abdichtung durch die an den Seitenstegen der Planierstange anliegenden Dichtleisten, z. B. mittels Federn ist ebenfalls möglich.

Die Dichtbleche können auch derart in dem Gehäuse angeordnet sein, daß sie durch innerhalb der Planierstange anstehenden Unterdruck gegen die Planierstange gepreßt werden, wodurch ebenfalls die Abdichtwirkung erhöht wird.

An ihren Kanten können die Dichtbleche mit Abrundungen und/oder Abschrägungen versehen sein. Dadurch wird verhindert, daß die Planierstange während des Planiervorganges gegen die Kanten der Dichtbleche stößt. Es ist auch möglich, das Dichtblech in mehrere Segmente zu unterteilen. Dadurch kann das Dichtblech eventuelle Unebenheiten der Planierstange und Querschnittsveränderungen besser abdichten.

Es ist auch möglich, mehrere Dichtbleche und Dichtleisten innerhalb des Gehäuses hintereinander anzuordnen. Dadurch wird die Abdichtwirkung ebenfalls erhöht.

Zur besseren Haltbarkeit können die Dichtbleche mit Schleißmitteln ausgerüstet sein. Bei der Verwendung von Dichtblechen kann auf das Gehäuse verzichtet werden, da durch die Dichtbleche und die Seitenstege der Planierstange ein Gehäuse gebildet wird.

Der Planierkohlesammelbehälter kann beliebig außerhalb des Bereichs der Dichtbleche angeordnet sein.

Gemäß Anspruch 9 ist eine Abdichtung des inneren Querschnitts der Planierstange zwischen den Seitenstegen vorgesehen. Diese Abdichtelemente müssen derart beweglich ausgebildet sein, daß sie den Querstegen der Planierstange ausweichen können. Der Raum zwischen den Seitenstegen der Planierstange und dem Gehäuse wird durch ein oder mehrere hintereinander angeordnete Dichtleisten abgedichtet.

Die einfachste Möglichkeit ist die Anordnung von Pendelklappen in dem Gehäuse. Die Pendelklappen können hängend in z. B. einteiliger Klappenausführung in dem Gehäuse angeordnet sein. Sie dichten den Querschnitt zwischen den Seitenstegen der Planierstange ab. Bewegt sich die Planierstange, so drücken die Querstege der Planierstange bei Annäherung und Berührung gegen die Pendelklappe. Die Pendelklappe wird zur Seite geschoben und legt sich dichtend an die Oberkante des Quersteges der Planierstange an. Bewegt sich die Planierstange weiter so schwenkt die Pendelklappe wieder in den Raum zwischen den Seitenstegen und dichtet ihn ab, bis der nächste Quersteg erreicht ist.

Eine weitere Möglichkeit wäre die Abdichtung des inneren Querschnitts der Planierstange durch Zellräder. Ober- und/oder unterhalb der Planierstange werden Zellräder in einem Zellradgehäuse derart angeordnet, daß die Zellradflügel in den Raum zwischen den Seitenstegen der Planierstange überlappend eingreifen. Bewegt sich die Planierstange, so wird durch die Querstege eine Drehung der Zellräder bewirkt.

Das untere Zellradgehäuse kann mit einem Kohlenaustrag für die Planierkohle ausgerüstet sein.

Das Zellrad kann auch so bemessen sein, daß die Zellradflügel, ähnlich wie die Pendelklappen den gesamten Querschnitt zwischen den Seitenstegen der Planierstange abdichten. In diesem Fall ist im unteren Teil des Gehäuses gegenüber dem Zellrad ein Dichtblech angeordnet, das mindestens den Bereich von zwei Querstegen der Planierstange abdichtet und auch aus dem Bodenblech eines die Planierstange umschließenden Gehäuses bestehen kann.

Eine andere Möglichkeit der inneren Planierstangenabdichtung ist der Einbau von beweglichen Walzen in einem Walzengehäuse. Die Walzen sind derart bemessen, daß sie den gesamten Querschnitt zwischen den Seitenstegen der Planierstange einnehmen und abdichten. Die Walzen können sich innerhalb des Walzengehäuses auf- und abbewegen und so den Querstegen der Planierstange ausweichen.

Selbstverständlich können die Abdichtungen mehrfach in dem Gehäuse angeordnet sein. Es ist auch möglich, das Sauggebläse mit einer Abdichtung durch Dichtbleche und/oder beweglichen Abdichtelementen miteinander zu kombinieren.

Das Gehäuse kann auch so groß ausgeführt sein, daß die Planierklappe innerhalb des Gehäuses geöffnet bzw. verriegelt werden kann.

Die vorgenannten, sowie die beanspruchten und in den Ausführungsbeispielen beschriebenen, erfindungsgemäß zu verwendenden Bauteile unterliegen hinsichtlich ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden.

Weitere Einzelheiten, Merkmale und Vorteile des Gegenstandes der Erfindung ergeben sich aus der nachfolgenden Beschreibung der zugehörigen Zeichnung, in der - beispielhaft - bevorzugte Ausführungsformen der Vorrichtung zum Abdichten einer Planiertüröffnung dargestellt sind. In der Zeichnung zeigen:
- Fig. 1: In perspektivischer Darstellung eine Ausführungsform der Dichtvorrichtung mit Sauggebläse;
- Fig. 2: eine zweite Ausführungsform mit Dichtblechen und Dichtleisten;
- Fig. 3: eine dritte Ausführungsform mit Pendelklappen;
- Fig. 4: eine vierte Ausführungsform mit einem Zellrad und einem Abdichtblech sowie
- Fig. 5: eine fünfte Ausführungsform bei der mehrere Dichtbleche mit einem Sauggebläse kombiniert sind.

In der Fig. 1 ist ein an beiden gegenüberliegenden Enden offenes Gehäuse 1 dargestellt, in das eine oben und unten offene Planierstange 2 mit Seitenstegen 3 und Querstegen 4 hinein- und herausfahren kann. Das Gehäuse 1 liegt dicht am Umfang einer Planiertüröffnung 5 einer Koksofenkammer 6 mit einem Steigrohr 7 an. Oberhalb des Gehäuses 1 ist ein Sauggebläse 8 mit einer an das Gehäuse 1 angeschlossenen Saugleitung 15 angeordnet. Mittels einer nicht dargestellten Regelung oder Steuerung wird das Sauggebläse so eingestellt, daß im wesentlichen keine Gasströmung in dem Gehäuse 1 nahe der Planiertüröffnung 5 der Koksofenkammer 6 stattfindet; vielmehr bildet sich eine Strömungstotzone 9 in einem zwischen dem Inneren der Koksofenkammer 6 und dem von der Planiertüröffnung 5 entfernten Ende des Gehäuses 1 bzw. der Saugleitung 15 gelegenen Bereich aus. Die Füllgase werden durch das Steigrohr 7 abgesaugt während Umgebungsluft durch das Sauggebläse 8 abgesaugt wird und nicht in die Koksofenkammer gelangt. Eine etwaige Strömung wird an einer Meßstelle 10 erfaßt.

Aus der Fig. 2 geht hervor, daß in dem Gehäuse 1 Dichtbleche 11 und 12 oberhalb und unterhalb der oben und unten offenen Planierstange 2 angeordnet sind. Die Dichtbleche 11 und 12 liegen an den oberen bzw. unteren Kanten der Seitenstege 3 und der Querstege 4 der Planierstange 2 an und ragen aus dem Gehäuse 1 an dessen von der Koksofenkammer 6 entfernten Ende heraus. Die Dichtbleche 11 und 12 sind länger ausgeführt als der Abstand zwischen zwei als Planierstege dienenden Querstegen 4. Dadurch ist die Planiertüröffnung 5 während des Planiervorganges immer durch mindestens einen Quersteg 4 der Planierstange 2 nach außen abgedichtet. Die Seitenstege 3 der Planierstange 2 sind durch Dichtleisten 13 und 14 ebenfalls abgedichtet.

Aus der Fig. 3 ist die Abdichtung mit Pendelklappen ersichtlich. In dem Gehäuse 1 sind zwei Pendelklappen 20 und 21, die um Drehachsen 22 bzw. 23 pendeln können, dargestellt. Die übrigen Bezugszeichen haben die gleiche Bedeutung wie in den vorhergehenden Figuren. Die Pendelklappen 20 und 21 dichten den inneren Querschnitt zwischen den Seitenstegen 3 der Planierstange 2 sowie darüber- und darunterliegende Querschnittsbereiche des Gehäuses ab. Die Seitenstege 3 der Planierstange 2 werden nach außen durch Dichtleisten 13, 14 und 24, 25 abgedichtet. Bewegt sich die Planierstange 2 in die Koksofenkammer 6, so stoßen die Querstege 4 gegen die Pendelklappen 21 und 22. Durch eine Pendelbewegung weichen die Pendelklappen den Querstegen 4 jeweils aus und dichten nach dem Zurückpendeln wieder den Bereich zwischen den Seitenstegen 3 der Planierstange 2 ab.

In der Fig. 4 ist ein vierflügiges Zellrad 40 in einem Zellradgehäuse 41 dargestellt, dessen Zellradflügel 42 den gesamten Querschnitt zwischen den Seitenstegen 3 der Planierstange 2 abdecken. Unterhalb der Planierstange 2 ist ein Dichtblech 43 angeordnet, das an den unteren Kanten der Seitenstege 3 dichtend anliegt. Beim Ein- bzw. Ausfahren der Planierstange 2 wird das Zellrad 40 um jeweils 90° weitergedreht, wenn ein Quersteg 4 unter der Zellradachse hindurchfährt.

In der Fig. 5 sind verschiedene Abdichtungsmöglichkeiten miteinander kombiniert. Aus der Fig. 5 geht hervor, daß die Planierstange 2 mit zusätzlichen, oben- bzw. untengelegenen Dichtblechen 50 und 51 abgedichtet wird. Außerdem ist an dem Gehäuse 1 über die Saugleitung 15 ein Sauggebläse 8 angeschlossen. Die übrigen Bezugszeichen haben die gleiche Bedeutung wie in den vorhergehenden Figuren. Ein Planierkohlesammelbehälter 52 ist unter dem Gehäuse 1 angeordnet.

### Bezugszeichenliste

- 1: Gehäuse
- 2: Planierstange
- 3: Seitenstege
- 4: Querstege (Planierstege)
- 5: Planiertüröffnung
- 6: Koksofenkammer
- 7: Steigrohr
- 8: Sauggebläse
- 9: Strömungstotzone
- 10: Meßstelle
- 11: Dichtblech
- 12: Dichtblech
- 13: Dichtleiste
- 14: Dichtleiste
- 15: Saugleitung
- 20: Pendelklappe
- 21: Pendelklappe
- 22: Drehachse
- 23: Drehachse
- 24: Dichtleiste
- 25: Dichtleiste
- 40: Zellrad
- 41: Zellradgehäuse
- 42: Zellradflügel
- 43: Dichtblech
- 44: Dichtleiste
- 50: Dichtblech
- 51: Dichtblech
- 52: Planierkohlesammelbehälter

## Patentansprüche

1. Vorrichtung zum Abdichten einer Planiertüröffnung einer Koksofenkammer während der Kokskohle-Beschickung im Schüttbetrieb mit einem dichtend an die Planiertüröffnung anschließbaren Gehäuse, durch das eine zumindest aus Seitenstegen (3) und diese verbindenden Querstege (4) bestehende Planierstange (2) geführt ist, an dem Mittel vorgesehen sind, die den Querschnittsbereich der geöffneten oder vor der geöffneten Planiertür abdichten,
**dadurch gekennzeichnet,**
**daß** an dem Gehäuse (1) ein regel- oder steuerbares Sauggebläse (8) angeschlossen ist und eine Meßstelle (10) für die Strömungsmessung vorgesehen ist.

2. Vorrichtung nach Anspruch 1, **dadurch gekennzeichnet, daß** der Ausgang des Sauggebläses (8) mit einer benachbarten Koksofenkammer verbunden ist.

3. Vorrichtung nach Anspruch 1 oder 2, **dadurch gekennzeichnet, daß** in dem Gehäuse (1) Dichtbleche (11, 12) angeordnet sind, die die Planierstange (2) von oben und unten mindestens über den Bereich von zwei Querstegen (4) abdichten und Dichtleisten (13, 14) angeordnet sind, die die Seitenstege (3) der Planierstange (2) abdichten.

4. Vorrichtung nach Anspruch 3, **dadurch gekennzeichnet, daß** die Dichtbleche (11, 12) und die Dichtleisten (13, 14) mit einem Anpreßmittel versehen sind.

5. Vorrichtung nach Anspruch 3, **dadurch gekennzeichnet, daß** die Dichtbleche (11, 12) derart in dem Gehäuse (1) gehalten sind, daß sie durch Unterdruck gegen die Planierstange (2) gepreßt werden.

6. Vorrichtung nach Anspruch 3, **dadurch gekennzeichnet, daß** die Dichtbleche (11, 12) Abrundungen und/oder Abschrägungen aufweisen.

7. Vorrichtung nach Anspruch 3, **dadurch gekennzeichnet, daß** mehrere Dichtbleche (11, 12, 50, 51) und Dichtleisten (13, 14, 24, 25) in Schubrichtung der Planierstange hintereinander angeordnet sind.

8. Vorrichtung nach Anspruch 3, **dadurch gekennzeichnet, daß** das Gehäuse (1) durch die Dichtbleche (11, 12) und die Seitenstege (3) der Planierstange (2) gebildet wird.

9. Vorrichtung zum Abdichten einer Planiertüröffnung einer Koksofenkammer während der Kokskohle-Beschickung im Schüttbetrieb mit einem dichtend an die Planiertüröffnung anschließbaren Gehäuse, durch das eine zumindest aus Seitenstegen (3) und diese verbindenden Querstege (4) bestehende Planierstange (2) geführt ist, an dem Mittel vorgesehen sind, die den Querschnittsbereich der geöffneten oder vor der geöffneten Planiertür abdichten,
**dadurch gekennzeichnet,**
**daß** in dem Gehäuse (1) bewegliche Abdichtelemente, die den inneren Querschnitt der Planierstange (2) zwischen den Seitenstegen (3) abdichten.

10. Vorrichtung nach Anspruch 9, **dadurch gekennzeichnet, daß** das bewegliche Abdichtelement mindestens eine Pendelklappe (20) ist.

11. Vorrichtung nach Anspruch 9, **dadurch gekennzeichnet, daß** das bewegliche Abdichtelement mindestens ein Zellrad (40) ist.

12. Vorrichtung nach Anspruch 11, **dadurch gekennzeichnet, daß** in dem Gehäuse (1) zusätzlich mindestens ein Dichtblech (50) angeordnet ist.

13. Vorrichtung nach Anspruch 9, **dadurch gekennzeichnet, daß** das bewegliche Abdichtelement mindestens eine bewegliche Walze ist.

14. Vorrichtung nach Anspruch 1 bis 13, **dadurch gekennzeichnet, daß** an dem Gehäuse das Sauggebläse (8) und/oder Dichtbleche (11, 12, 50, 51) und/oder bewegliche Abdichtelemente angeordnet sind.

15. Verfahren zum Abdichten einer Planiertüröffnung einer Koksofenkammer während des Planiervorganges, bei dem ein Gehäuse, durch das die Planierstange geführt wird, an die Planiertüröffnung dichtend angeschlossen wird und eine Gasabsaugung in dem Gehäuse durchgeführt wird,
**dadurch gekennzeichnet,**
**daß** die Gasabsaugung aufgrund einer im Bereich der Planiertüröffnung durchgeführten Strömungsmessung derart geregelt oder gesteuert wird, daß dort eine Gasströmung im wesentlichen nicht mehr auftritt.

## Claims

1. A device for sealing off a levelling-door opening of a coke-oven chamber during coking-coal charging in batch operation, with a housing which can be attached to the levelling-door opening in a sealed manner and through which a leveller beam (2) is guided which comprises at least lateral webs (3) and transverse webs (4) connecting the latter, and on which housing there are provided means which seal off the cross-sectional region of the opened levelling door or the cross-sectional region in front of the opened levelling door,
**characterized in that**
a suction fan (8) which can be regulated or controlled is attached to the housing (1) and a measurement point (10) is provided for measuring the flow.

2. A device according to Claim 1, **characterized in that** the outlet of the suction fan (8) is connected to an adjacent coke-oven chamber.

3. A device according to Claim 1 or 2, **characterized in that** sealing plates (11, 12), which seal off the leveller beam (2) from above and below at least over the area of two transverse webs (4), are arranged in the housing (1), and sealing strips (13, 14) are arranged which seal off the lateral webs (3) of the leveller bar (2).

4. A device according to Claim 3, **characterized in that** the sealing plates (11, 12) and the sealing strips (13, 14) are provided with a contact-pressing means.

5. A device according to Claim 3, **characterized in that** the sealing plates (11, 12) are held in the housing (1) in such a way that they are pressed against the leveller beam (2) by under-pressure.

6. A device according to Claim 3, **characterized in that** the sealing plates (11, 12) have rounded and/or bevelled portions.

7. A device according to Claim 3, **characterized in that** a plurality of sealing plates (11, 12, 50, 51) and sealing strips (13, 14, 24, 25) are arranged one behind the other in the displacement direction of the leveller beam.

8. A device according to Claim 3, **characterized in that** the housing (1) is formed by the sealing plates (11, 12) and the lateral webs (3) of the leveller beam (2).

9. A device for sealing off a levelling-door opening of a coke-oven chamber during coking-coal charging in batch operation, with a housing which can be attached to the levelling-door opening in a sealed manner and through which a leveller beam (2) is guided which comprises at least lateral webs (3) and transverse webs (4) connecting the latter, and on which housing there are provided means which seal off the cross-sectional region of the opened levelling door or the cross-sectional region in front of the opened levelling door,
**characterized in that**
movable sealing elements, which seal off the internal cross-section of the leveller beam (2) between the lateral webs (3), is provided in the housing (1).

10. A device according to Claim 9, **characterized in that** the movable sealing element is at least one rotary lock (20).

11. A device according to Claim 9, **characterized in that** the movable sealing element is at least one cellular wheel (40).

12. A device according to Claim 11, **characterized in that** at least one sealing plate (50) is additionally arranged in the housing (1).

13. A device according to Claim 9, **characterized in that** the movable sealing element is at least one movable roller.

14. A device according to Claims 1 to 13, **characterized in that** the suction fan (8) and/or sealing plates (11, 12, 50, 51) and/or movable sealing elements are arranged on the housing.

15. A method of sealing off a levelling-door opening of a coke-oven chamber during the levelling procedure, in which a housing, through which the leveller beam is guided, is attached in a sealed manner to the levelling-door opening, and removal of gas by suction is carried out in the housing,
**characterized in that**
the removal of gas by suction is regulated or controlled on the basis of a flow measurement carried out in the region of the levelling-door opening, in such a way that a gas flow substantially no longer occurs there.

## Revendications

1. Dispositif pour l'étanchéisation d'une ouverture de porte de répalage d'une cellule de four à code pendant l'enfournement du charbon à coke en fonctionnement de déversement avec un corps raccordable à l'ouverture de la porte de répalage de façon à assurer l'étanchéité, et à travers lequel passe une poutre de répalage (2) composée au moins d'entretoises latérales (3) et d'entretoises transversales (4) reliant celles-ci, prévues au milieu, qui assurent l'étanchéité de la zone de coupe transversale formée par la porte de répalage ouverte ou devant la porte de répalage ouverte, **caractérisé en ce qu'**un ventilateur aspirant (8) réglable ou pilotable est raccordé au corps (1) et qu'un point de mesure (10) est prévu pour la mesure de la circulation des gaz.

2. Dispositif selon la revendication 1, **caractérisé en ce que** la sortie du ventilateur aspirant (8) est reliée à une cellule de four à coke voisine.

3. Dispositif selon la revendication 1 ou 2, **caractérisé en ce que** dans le corps (1) sont situées des tôles d'étanchéité (11, 12), qui assurent l'étanchéité de la poutre de répalage (2) par le haut et par le bas en couvrant au moins la zone de deux entretoises transversales (4) et sont situées des baguettes d'étanchéité (13, 14), qui assurent l'étanchéité des entretoises latérales (3) de la poutre de répalage (2).

4. Dispositif selon la revendication 3, **caractérisé en ce que** les tôles d'étanchéité (11, 12) et les baguettes d'étanchéité (13, 14) sont équipées d'un mécanisme de pression.

5. Dispositif selon la revendication 3, **caractérisé en ce que** les tôles d'étanchéité (11, 12) sont tenues dans le corps (1), **en ce qu'**elles sont serrées par dépression contre la poutre de répalage (2).

6. Dispositif selon la revendication 3, **caractérisé en ce que** les tôles d'étanchéité (11, 12) présentent des arrondis et/ou des chanfreins.

7. Dispositif selon la revendication 3, **caractérisé en ce que** plusieurs tôles d'étanchéité (11, 12, 50, 51) et baguettes d'étanchéité (13, 14, 24, 25) sont placées les unes derrière les autres dans le sens de poussée de la poutre de répalage.

8. Dispositif selon la revendication 3, **caractérisé en ce que** le corps (1) est formé par les tôles d'étanchéité (11, 12) et les entretoises latérales (3) de la poutre de répalage (2).

9. Dispositif pour l'étanchéisation d'une ouverture de porte de répalage d'une cellule de four à coke pendant l'enfournement du charbon à coke en fonctionnement de déversement avec un corps raccordable à l'ouverture de la porte de répalage de façon à assurer l'étanchéité, à travers lequel passe une poutre de répalage (2) composée au moins d'entretoises latérales (3) et d'entretoises transversales (4) reliant celles-ci, prévues sur le milieu, qui assurent l'étanchéité de la zone de coupe transversale formée par la porte de répalage ouverte ou bien devant la porte de répalage ouverte, **caractérisé en ce que** dans le corps (1) sont placés des éléments d'étanchéité mobiles, qui assurent l'étanchéité de la coupe transversale interne de la poutre de répalage (2) entre les entretoises latérales (3).

10. Dispositif selon la revendication 9, **caractérisé en ce que** l'élément d'étanchéité mobile est au moins une vanne à clapet oscillant (20).

11. Dispositif selon la revendication 9, **caractérisé en ce que** l'élément d'étanchéité mobile est au moins une roue cellulaire (40).

12. Dispositif selon la revendication . 11, **caractérisé en ce que** dans le corps (1) est placée en supplément au moins une tôle d'étanchéité (50).

13. Dispositif selon la revendication 9, **caractérisé en ce que** l'élément d'étanchéité mobile est au moins un cylindre mobile.

14. Dispositif selon l'une des revendications 1 à 13, **caractérisé en ce que** sur le corps sont placés le ventilateur aspirant (8) et/ou des tôles d'étanchéité (11, 12, 50, 51) et /ou des éléments d'étanchéité mobiles.

15. Procédé pour l'étanchéisation d'une ouverture de porte de répalage d'une cellule de four à coke pendant le processus de répalage, selon lequel un corps, à travers lequel passe la poutre de répalage, est raccordé à l'ouverture de la porte de répalage de façon à assurer l'étanchéité et selon lequel une aspiration des gaz est menée dans le corps, **caractérisé en ce que** l'aspiration des gaz est pilotée et réglée en fonction de la mesure de la circulation effectuée dans la zone d'ouverture de la porte de répalage de façon à ce qu'il n'y ait essentiellement plus de circulation de gaz dans cette zone.
